# FASCICULE DE BREVET EUROPEEN

(11) **EP 2 445 726 B1**
(45) Date de publication et mention de la délivrance du brevet: **08.10.2014**
(21) Numéro de dépôt: 10724741.3
(22) Date de dépôt: 03.06.2010
(51) Int. Cl.: B42D 15/00, B42D 25/00

(54) **Document de sécurité à zones tactiles différenciées, et procédé pour sa fabrication**
Sicherheitsdokument mit differenzierten taktilen Bereichen und Verfahren zu seiner Herstellung
Security document with differentiated tactile areas, and method for manufacturing same

(30) Priorité: 24.06.2009 FR 0954302
(43) Date de publication de la demande: 02.05.2012
(73) Titulaire: Oberthur Fiduciaire SAS, 75008 Paris (FR)
(72) Inventeur: GILLOT, Julien, F-35135 Chantepie (FR); BORDE, Xavier, F-35410 Osse (FR); DEMAIMAY, Florian, F-35000 Rennes (FR)
(74) Mandataire: Regimbeau
(86) Numéro de dépôt international: PCT/EP2010/057759
(87) Numéro de publication internationale: WO 2010/149476

(56) Documents cités:
- EP-A1- 1 205 310
- EP-A1- 1 676 715
- DE-A1-102005 062 047

## Description

La présente invention s'inscrit dans le domaine des documents de sécurité, plus particulièrement d'identité, comportant des données variables et qui se présentent notamment sous la forme de livret tel qu'un passeport (format dit "ID3") ou de carte (format dit "ID2" ou ID1), ou une étiquette autocollante.

Dans ce domaine, la lutte contre les tentatives de falsification et de contrefaçon fait l'objet de développements de dispositifs toujours plus évolués. L'objectif de ces dispositifs est, outre de protéger contre une quelconque tentative de fraude, de permettre le contrôle par l'autorité compétente dudit document.

Le premier contrôle le plus pratiqué est un contrôle dit de premier niveau. Il est caractérisé en ce qu'aucun moyen extérieur (appareil ou équipement) n'est utilisé pour procéder à l'authentification du document.

De fait, les sécurités imaginées sont d'autant plus pertinentes qu'elles permettent une authentification par un contrôle de premier niveau. C'est dans ce cadre que la présente invention se situe.

Dans le domaine des documents d'identité, les données sensibles sont d'une part les éléments personnels liés au porteur (photographie, nom, prénom etc.) et d'autre part les éléments variables (numéro de passeport, date de délivrance etc.). Ces éléments de personnalisation, sont sensibles puisque les principales tentatives de fraude consistent, non pas à réaliser une contrefaçon complète du document, mais à falsifier au moins une partie de ces données issues d'un document authentique. On comprend donc l'intérêt de :
- assurer une protection physique des données en rendant difficile l'accès et par conséquence la modification des données ;
- complexifier les moyens de réalisation de ces données (utilisation de multiples techniques de personnalisation) ;
- multiplier les zones de personnalisation ;
- faciliter le contrôle de l'authenticité du document par des sécurités de premier niveau ;
- rendre évidente toute tentative de falsification.

D'autre part, il est connu dans le domaine de l'impression fiduciaire, de proposer une impression permettant, par déformation de la surface imprimée, de réaliser des éléments dits tactiles. Cette impression appelée "taille douce" est utilisée lors de l'impression des billets de banque, notamment.

On connaît par ailleurs des documents de sécurité qui comportent sur un support, des données visibles à l'oeil nu, telles qu'un texte ou une image, ces données étant revêtues d'une impression d'une matière transparente ou translucide formant élément tactile en relief.

La fonction de ce "vernis" formant élément tactile est de protéger les données situées dessous, voire de rendre leur perception plus aisée par des personnes non ou malvoyantes, voire même de rendre plus difficile la falsification des données.

On connaît du document EP-1 676 715 un support de données tel qu'une carte d'identité à la surface de laquelle est prévu un élément tactile.

Cet élément est constitué par le contour d'un élément biométrique et chaque point de cet élément tactile procure un agrandissement optique formant loupe.

Le document DE-10 2005 062047 décrit un document de type carte, tel qu'une carte d'identité, au sein de laquelle des données sont imprimées en relief. Il s'agit par exemple de la signature du titulaire de la carte ou du contour de sa photographie.

La présente invention vise à perfectionner encore les types de document mentionnés ci-dessus de manière à :
- prévenir d'une tentative de falsification par sur impression, mais aussi à :
- fournir aux autorités de contrôle un moyen visuel et tactile pour vérifier l'authenticité du document ;
- garantir un haut degré de sécurité dû à la complexité de réalisation de la dite impression ;
- fournir une alternative aux modes de personnalisation traditionnels en deux dimensions (impression jet d'encre, gravure laser, transfère thermique).

Ainsi, un premier aspect de l'invention concerne un document de sécurité, tel qu'une carte d'identité ou un passeport, qui comporte, sur un support, au moins une donnée visible à l'oeil nu, telle qu'un texte ou une image, cette donnée étant constituée d'au moins une première région présentant une première teinte, et au moins une deuxième région, présentant une deuxième teinte différente de la première, cette donnée étant revêtue d'une impression d'une matière transparente ou translucide formant élément tactile en relief.

Il est remarquable en ce que ladite impression de matière transparente ou translucide superposée à ladite première région présente une épaisseur et/ou un pourcentage de recouvrement et/ou une brillance et/ou est réalisée selon un graphisme différent(s) de celui (ou de ceux) de l'impression de matière transparente ou translucide superposée à ladite deuxième région, cette différence étant perceptible visuellement.

Par le terme "donnée", on entend une information telle qu'un texte ou une image, à l'exclusion du fond du document de sécurité, proprement dit.

Grâce à l'invention, lesdites deux régions vont être recouvertes d'une matière du genre vernis, de caractéristiques différentes (épaisseur et/ou pourcentage de recouvrement et/ou brillance et/ou graphisme) de sorte qu'en cas de volonté de falsification des données, il est particulièrement difficile de reproduire ce vernis selon les mêmes caractéristiques qu'à l'origine.

L'impression de couverture est donc spécifique à chaque région qu'elle recouvre, de sorte qu'elle possède des caractéristiques uniques qui la lient indissociablement aux données du document de sécurité auquel elle se rapporte.

De plus, ces différentes caractéristiques sont perceptibles au moins visuellement, de sorte que le contrôle de l'authenticité du document est facilité.

Selon d'autres caractéristiques avantageuses de l'invention :
- ladite deuxième région est contigüe à la première ;
- ladite une épaisseur et/ou ledit pourcentage de recouvrement est proportionnel à la "luminance" de ladite région ;
- ladite épaisseur est élevée ou faible, selon que la région est respectivement sombre ou claire et/ou que le pourcentage de recouvrement est respectivement élevé ou faible, selon que la région est respectivement sombre ou claire, ou inversement ;
- ladite impression de matière transparente ou translucide est une impression "totale", c'est-à-dire qui recouvre l'ensemble de la surface de ladite donnée, lesdites première et seconde régions se différenciant par une différence d'épaisseur de l'impression de matière transparente ou translucide ;
- ladite donnée est une donnée imprimée sur ledit support, revêtue d'une impression de matière transparente ou translucide, elle-même recouverte d'au moins la répétition de ladite donnée imprimée, elle-même revêtue d'une impression de matière transparente ou translucide ;
- ladite impression est une impression "partielle", c'est-à-dire qui ne recouvre pas l'ensemble de la surface de ladite donnée, les zones imprimées constituant des motifs présentant une forme et/ou une orientation et/ou une linéature prédéterminée(s) ;
- lesdits motifs ont la forme de traits, de points, circulaires ou non, de figures, géométriques ou non, ou de caractères alphanumériques ;
- ladite donnée est imprimée sur le support au moyen d'au moins une encre qui ne pénètre qu'au plus partiellement dans ledit support ;
- ladite encre est une encre photo polymérisable ;
- ladite impression se superpose exactement avec ladite première région, respectivement ladite deuxième région, ou est décalée et/ou agrandie et/ou rétrécie par rapport à celle-ci.

Un autre aspect de l'invention concerne un procédé de fabrication d'un tel document.

Ce procédé est caractérisé par le fait qu'il comprend au moins une étape qui consiste à pourvoir ledit support de ladite donnée et au moins une étape supplémentaire consistant à revêtir ladite donnée d'une impression transparente ou translucide formant élément tactile, notamment à l'aide d'une imprimante à jet d'encre.

Ce procédé inclut également la variante selon laquelle un laminat (c'est à dire une feuille) est positionné sur les données, sur lequel on réalise l'impression.

Selon des modes de réalisation possibles de ce procédé :
- on fixe sur le support un support additionnel qui porte ladite donnée préalablement imprimée ;
- on imprime directement sur ledit support, ladite donnée ;
- l'on procède dans un premier temps à l'impression de la donnée sur ledit support, dans un deuxième temps à l'impression de matière transparente ou translucide, dans un troisième temps à une nouvelle impression de ladite donnée sur la matière transparente ou translucide, puis à l'impression, sur cette donnée, de matière transparente ou translucide ;
- ladite impression de matière transparente ou translucide est réalisée en plusieurs passes successives, de manière à générer localement des surépaisseurs ;
- l'on met en oeuvre les étapes suivantes :
   - acquisition de ladite donnée ;
   - traitement de cette donnée pour les transformer en une image en noir et blanc à x niveaux de gris, x étant un entier au moins égal à 2 et inférieur à 256 ;
   - création d'un filtre de tramage avec des motifs présentant une forme et/ou une orientation et/ou une linéature prédéterminée(s) ;
   - association à chaque niveau de gris d'un pourcentage de recouvrement spécifique ;
   - impression avec ladite matière transparente ou translucide de la trame résultante de la combinaison dudit filtre de tramage et de chaque pourcentage de recouvrement spécifique ;
      - on procède à ladite impression de matière transparente d'épaisseurs différenciées, en plusieurs passes successives, en réduisant à chaque fois la gamme de niveaux de gris à conserver ;
      - lesdits motifs ont une forme de caractères alphanumériques spécifiques au titulaire dudit document.

Par l'expression "acquisition de donnée", on entend également le chargement de la donnée à partir d'une base de données.

D'autres caractéristiques et avantages de l'invention apparaîtront à la lecture de la description qui va suivre de certains modes de réalisation. Cette description sera faite en référence aux dessins annexés dans lesquels :
La figure 1 est une vue de dessus simplifiée d'un document selon l'invention tel qu'une carte d'identité comportant des données visibles à l'oeil nu, consistant ici en la représentation de la lettre F.
La figure 2 est une vue de dessus de cette lettre F agrandie, destinée à montrer deux zones de teintes différentes qui la caractérisent.
La figure 3 est une vue en coupe agrandie, selon le plan III-III de la figure 2, de la lettre F de cette figure 2.
La figure 4 est une vue d'un autre mode de réalisation des données figurant sur le document, ces données consistant encore en la lettre F.
Les figures 5, 6 et 7 sont des vues d'autres modes de réalisation possibles des impressions de matière transparente ou translucide utilisables dans le cadre de l'invention.
Les figures 8 et 9 sont des vues simplifiées en perspective de deux modes de réalisation d'un passeport conforme à l'invention.
La figure 10 est un portrait qui peut être intégré dans un document de sécurité conforme à l'invention ;
La figure 11 est un portrait identique au précédent sur lequel on a repéré différentes zones de teintes différentes.
Les figures 12 et 13 sont des organigrammes destinés à illustrer les principales étapes d'un procédé de fabrication d'un tel document.

Avant de rentrer dans la description des modes de réalisation illustrés sur les figures, il est important de noter que ceux-ci sont complètement et exclusivement illustratifs et donnent des exemples simplifiés de réalisation, dans un seul but de bonne compréhension de l'invention.

Le document représenté à la figure 1 est par exemple une carte d'identité 1 de format normalisé.

Cette carte forme un support qui peut être réalisé en toute matière tel que du papier fiduciaire, du chlorure de polyvinyle (PVC), du polycarbonate, du polyéthylène, ou tout autre support fibreux, plastique ou hybride connu dans le domaine des documents d'identité.

Le document 1 comporte, sur le support 10, des données visibles à l'oeil nu, tel qu'un texte ou une image.

Par le terme "texte", on entend par exemple un ou plusieurs mots relatifs à l'identité ou aux caractéristiques physiques du titulaire de la carte. On parle généralement de "mentions variables".

On entend également que cela puisse englober des informations relatives à l'autorité émettrice de ladite carte.

Quand au terme "image", on doit l'entendre dans sa plus large acception, ce qui signifie que cela englobe aussi bien la représentation du portrait du titulaire du document, qu'un dessin relevant de l'autorité émettrice de ce document, tel qu'un drapeau, un emblème, etc. On parle alors de "mentions fixes".

Par ailleurs, par le terme "luminance", tel qu'utilisé ici, on entend les niveaux de gris du texte et de l'image.

Dans le cas illustré ici et pour des raisons de clarté, les données 2 en question sont constituées de la lettre majuscule en caractère bâton F.

Ces données 2, en l'occurrence la lettre F, sont imprimées sur le support.

On peut utiliser pour cette impression des encres photo-polymérisables constituées principalement d'oligomères, de monomères et de photo-initiateurs. Une telle encre est à température ambiante à l'état liquide, sa viscosité et sa tension de surface permettant une impression par une tête d'impression à jet d'encre, de type piézoélectrique par exemple.

L'éjection de l'encre au travers des buses de cette tête d'impression peut être réalisée en continu ou à la demande (en anglais "drop on demand").

Le séchage (réaction de polymérisation) de l'encre est réalisé par exposition de celle-ci sous une lampe générant un rayonnement ultraviolet de longueur d'onde comprise entre 120 et 400 nanomètres.

Lorsqu'on utilise de telles encres, une partie seulement du liquide pénètre dans le support lorsque celui-ci est du papier, de sorte que la réticulation des polymères lors du séchage assure ainsi une solide liaison entre les fibres du support et l'encre déposée, la partie de l'encre n'ayant pas pénétré le support étant polymérisée en surface.

On peut également utiliser un type d'encre qui ne pénètre pas à l'intérieur du papier, mais s'agglomère simplement sur celui-ci, à sa surface.

On peut toutefois aussi utiliser une impression à jet d'encre avec des encres à base d'eau ou de solvant, tel que cela est largement répandu.

Ces encres pénètrent totalement dans le papier de sorte qu'une tentative de falsification endommage de façon irréversible le support. Par contre, elle ne protège pas de la surimpression.

Dans d'autres modes de réalisation, on peut utiliser d'autres techniques pour l'impression desdites données.

A titre non limitatif, on peut citer la gravure laser, le transfert thermique, la diffusion de colorants, la photographie traditionnelle ou encore l'holographie, telle qu'une holographie de volume.

En se reportant à nouveau aux figures 1 et 2 annexées, on constate que les données 2 qui consistent ici en une représentation de la lettre F, comporte une première région 20 de teinte claire T₁, ainsi qu'une deuxième région 21, contigüe à la première région 20, de teinte foncée T₂.

Dans un mode de réalisation non représenté, ces régions pourraient être distantes l'une de l'autre, c'est-à-dire non contiguës.

Ces deux teintes sont donc différentes l'une de l'autre.

Conformément à l'invention, ces données sont revêtues totalement d'une impression de matière transparente ou translucide 3 réalisée de telle manière que l'impression 30 superposée à la première région 20 présente ici une épaisseur qui est différente de l'impression 31 de matière transparente ou translucide superposée à la deuxième région 21.

Cette différence d'épaisseur est par ailleurs perceptible tactilement et visuellement.

Dans un mode de réalisation particulier, l'impression pourrait être légèrement colorée, tout en restant translucide.

On comprend donc que l'épaisseur de la matière transparente ou translucide, que l'on désignera indifféremment sous le terme générique "vernis", est proportionnelle à la "luminance" de la région correspondante.

La façon dont on procède à l'impression de la matière transparente ou translucide (vernis) sera décrite plus loin dans la description.

Dans le mode de réalisation de la figure 4, on a à nouveau affaire à des données 2 consistant en la lettre F, avec une première région 20 et une deuxième région 21 de teinte différente.

On a ici affaire, au-dessus de la première région 20, à une impression partielle de vernis, de manière à créer des lignes imprimées et parallèles 300, séparées par des intervalles non imprimés 301. Il s'agit donc d'une trame linéaire.

La région 21 est quant à elle pourvue également d'une impression discontinue 31, avec des lignes imprimées et parallèles 310, séparées par des intervalles non imprimés 311. Il s'agit également d'une trame linéaire.

Selon l'invention, l'impression 30 de la région 20 présente un pourcentage de recouvrement de vernis de cette région différent de l'impression 31 de la seconde région 21, cette différence de pourcentage de recouvrement étant perceptible tactilement et visuellement. Dans cet exemple, les deux trames linéaires sont orientées dans la même direction, mais leurs surfaces de couverture sont différentes.

Pour résumer les modes de réalisation des figures 2 et 4, on constate que l'impression de vernis, qui forme une trame ou encore un "masque", n'est en aucun cas une impression uniforme mais est différenciée en fonction des régions 20 et 21, de sorte que cette impression est propre à chaque région qu'elle recouvre, et qu'elle possède des caractéristiques uniques qui la lient indissociablement aux données du document de sécurité.

En d'autres termes, si une atteinte à l'authenticité du document est commise par un contrefacteur et, si celui-ci détruit ne serait-ce que partiellement le vernis, il lui faudra le reconstituer tout en respectant les caractéristiques initiales d'épaisseur et/ou de pourcentage de recouvrement.

S'il vient à retoucher les données, il lui faudra également reconstituer le vernis en fonction des nouvelles données qu'il a mises en place.

Dans ces deux modes de réalisation, on a envisagé que les épaisseurs et pourcentages de recouvrement soient des caractéristiques dissociées.

Toutefois, on préfèrera procéder à l'impression de ce vernis en adoptant une épaisseur et un pourcentage de recouvrement différent en fonction de la région concernée.

Dans le mode de réalisation de la figure 4, l'impression de vernis est caractérisée par trois données.

La première donnée est celle relative à la forme des impressions 300 et 310. Il s'agit en l'occurrence de lignes parallèles.

Toutefois, il pourrait s'agir de cercles 300 et 310 tels qu'illustrés à la figure 5, de figures géométriques telles que le polygone 300 de la figure 6 ou encore de caractères alphanumériques tels que le sigle OT référencé 300 à la figure 7.

De préférence, ces motifs seront répétés pour constituer une trame imprimée dont les lignes individuelles ont la même orientation. Cette orientation peut toutefois être modifiée, selon le cas d'espèce.

Dans la mesure où le vernis est incolore ou translucide, l'angle susceptible de capter l'attention doit préférentiellement être choisi aux alentours de 45° par rapport à l'horizontale. Ainsi, selon l'angle d'inclinaison du document en passant d'une observation normale à une observation rasante, on fait varier la brillance du vernis, de mat à brillant, ou inversement.

Enfin, afin de moduler la sensibilité au toucher, la répétition des motifs est faite à différentes fréquences, de préférence de 15 à 50 lpi ("lines per inch" pour "ligne par pouce").

La fréquence de répétition du motif (ou l'échelle de caractère alphanumérique) fait varier l'espacement entre chaque point ou trait.

Cette linéature permet une qualité d'image optimum tout en conservant une bonne sensibilité au toucher, autour de 20 à 30 lpi.

A des fréquences supérieures ou inférieures, il n'est plus possible de former des caractères distincts.

Dans un mode de réalisation non représenté, il est possible de sur-imprimer sur le vernis, une répétition des données déjà imprimées sur le support puis, sur celles-ci, à procéder à une nouvelle impression de matière transparente ou translucide, le résultat de cette succession d'opérations étant de donner un effet de volume et de relief à l'image ainsi obtenue.

Aux figures 8 à 9 sont représentées très schématiquement deux modes de réalisation d'un document de sécurité consistant ici en un passeport.

Ce passeport 1 est constitué d'une page de données 4, le reste du livret étant symbolisé par la référence 5.

A la figure 8, la page de données 4 contient un portrait en deux dimensions du porteur du passeport, imprimé dans une zone 6.

Les données 2 conformes à la présente invention consistent ici en des mentions variables relatives au nom et au prénom du titulaire du passeport.

Dans le mode de réalisation de la figure 9, on se trouve dans une situation similaire à la précédente, à l'exception que le portrait est directement imprimé sur le support du passeport, tandis que les données 2 consistent en une reproduction du portrait du titulaire, en trois dimensions.

On notera qu'un moyen de falsification d'un document selon l'invention consiste à sur-imprimer sur l'image existante une image différente ou d'apporter quelques éléments modifiant l'image originale.

Quand il s'agit de la photo d'un visage, on pense notamment à l'addition de cheveux, d'une moustache, un changement de la couleur des yeux, ou encore une réimpression totale de l'ovale du visage.

Une telle falsification par surimpression directe d'une image ou d'éléments d'image sur l'image d'origine n'est pas possible puisque les éléments constitutifs du masque, à l'aide d'une encre photo-polymérisable, ne permettent pas une accroche suffisante aux encres de type jet d'encre à base d'eau ou de solvant.

Toutefois, si cette accroche était suffisante, les éléments sur-imprimés coloreraient le masque constitué par le vernis qui, normalement, est incolore.

De plus, le masque présentant des micro-reliefs très variés, ces derniers vont perturber le contact avec l'encre de surimpression, menant ainsi à une surimpression dégradée des éléments rajoutés.

Enfin, cette sur impression serait effectuée sur le vernis et non pas sur l'image d'origine.

La tentative de falsification serait donc révélée.

Il est bien entendu possible d'augmenter le niveau de complexité de cette sécurité en ajoutant notamment au vernis des additifs tels que des pigments ou colorants fluorescents, des pigments ou colorants visibles sous infrarouge, ou encore des traceurs, des thermochromes et/ou des photothermochromes.

Il est également possible de combiner des effets de l'image de base avec le vernis, notamment comme décrit dans le brevet FR 97 05597.

En se référant maintenant aux figures 10 et 11, on a représenté le visage d'une personne, ce qui constitue les données 2 selon l'invention.

Sa chevelure 22 ainsi que ses sourcils 23 constituent une première région A de teinte T₁, tandis que ses lèvres 24 constituent une deuxième région B de teinte T₂, le reste du visage 25 constituant une troisième région C de teinte T₃. Bien entendu, cet exemple est simplifié car la photographie reproduite ici présente des teintes T1, T2 et T3 avec déjà des nuances de gris à l'intérieur.

Ainsi, lorsque l'on revêt cette image d'une impression de matière transparente et translucide, on va globalement différencier trois régions A, B et C d'épaisseur et/ou de pourcentage de recouvrement différent.

Là encore, il apparaît clairement que cette impression de vernis est intimement liée à la forme et aux teintes de l'image de base.

On se reportera maintenant aux organigrammes des figures 12 et 13 pour illustrer un mode de réalisation d'un procédé de fabrication d'un document selon l'invention.

Ce procédé est préférentiellement mis en oeuvre à l'aide de moyens informatiques.

En référence à la figure 12 et plus particulièrement au bloc 70, on procède à l'acquisition de données ou au chargement de ces dernières à partir d'une banque de données, en l'occurrence à une image de base, de préférence en couleur.

Cette image est traitée au niveau du bloc 71 pour transformer l'image de base en une image en noir et blanc à x niveau de gris, x étant un entier au moins égal à 2 et inférieur à 256.

On procède alors à la création d'un filtre de tramage informatique avec des motifs acquis d'une base de données présentant donc une forme et/ou une orientation et/ou une linéature prédéterminée(s).

Dans une première étape référencée n1 à la figure 12, on règle le filtre de manière à conserver l'ensemble des niveaux de gris de l'image.

C'est le bloc 72A.

On procède alors à une première impression de l'ensemble des données, ce qui correspond au bloc 73A.

Dans une étape n2 représentée par les blocs 72B et 73B, on restreint le filtre de tramage pour ne conserver que les niveaux de gris les plus élevés, et on procède alors à un deuxième passage d'impression.

Dans les étapes n3 et n (blocs 72C et D), on restreint encore le filtre de tramage de manière à mettre en oeuvre un troisième, voire un "énième" passage d'impression (blocs 73C et D).

Finalement, on aura procédé à des passages répétés dans les zones de couleur sombre (cela peut être l'inverse), ce qui accentue les différences de relief.

La figure 13 reprend sensiblement la même méthodologie que celle qui vient d'être décrite en référence à la figure 12.

Toutefois, on se sert ici d'un fichier comprenant des données de personnalisation du titulaire du document de sécurité.

C'est le bloc 78.

On sélectionne parmi ces données des caractères alphanumériques (par exemple, la date de naissance du porteur) qui constitueront la trame imprimée.

C'est le bloc 79.

On procède au niveau du bloc 74 à la création d'un filtre de tramage de caractère alphanumérique avec une modulation de la forme de la trame, de son angle et de sa linéature.

Bien entendu, on aura procédé préalablement, au niveau des blocs 70 et 71, à l'acquisition d'une image de base et à la transformation en une image à différents niveaux de gris.

Au niveau du bloc 75, on applique le filtre à l'image en niveau de gris de manière que la densité de points imprimés est fonction du pourcentage de recouvrement de l'image de base.

Dans le bloc 76, l'image est tramée et personnalisée en noir et blanc.

Et, au final, on procède à l'impression, par exemple à l'aide d'une imprimante à jet d'encre (bloc 77).

Dans les exemples qui viennent d'être décrits, on a principalement envisagé que les impressions qui se superposent aux deux régions présentent une épaisseur et/ou un pourcentage de recouvrement différent(s).

Toutefois, on peut aussi prévoir des modes de réalisation dans lesquels ces impressions présentent une brillance différente et/ou sont réalisées selon un graphisme différent (motifs différents), éventuellement en combinaison avec une épaisseur et/ou un pourcentage de recouvrement différent.

Par l'expression "brillance différente", on inclut bien entendu le cas dans lequel une impression est brillante, et l'autre est mate.

## Revendications

1. Document de sécurité (1), tel qu'une carte d'identité ou un passeport, qui comporte, sur un support (10), au moins une donnée (2) visible à l'oeil nu, telle qu'un texte ou une image, constituée d'au moins une première région (20;A) présentant une première teinte (T₁), et au moins une deuxième région (21;B), présentant une deuxième teinte (T₂) différente de la première, cette donnée (2) étant revêtue d'une impression (3, 30, 31) d'une matière transparente ou translucide formant élément tactile en relief,
**caractérisé par le fait que** ladite impression (30) de matière transparente ou translucide superposée à ladite première région (20;A) présente une épaisseur et/ou un pourcentage de recouvrement et/ou une brillance et/ou est réalisée selon un graphisme différent(s) de celui (ou de ceux) de l'impression (31) de matière transparente ou translucide superposée à ladite deuxième région (21;B), cette différence étant perceptible visuellement.

2. Document selon la revendication 1, **caractérisé par le fait que** ladite deuxième région (21 ; B) est contigüe à la première (20 ; A).

3. Document selon la revendication 1 ou 2, **caractérisé par le fait que** ladite une épaisseur et/ou ledit pourcentage de recouvrement est proportionnel à la "luminance" de ladite région.

4. Document selon la revendication 3, **caractérisé par le fait que** ladite épaisseur est élevée ou faible, selon que la région est respectivement sombre ou claire et/ou que le pourcentage de recouvrement est respectivement élevé ou faible, selon que la région est respective sombre ou claire, ou inversement.

5. Document selon l'une des revendications précédentes, **caractérisé par le fait que** ladite impression (3) de matière transparente ou translucide est une impression "totale", c'est-à-dire qui recouvre l'ensemble de la surface de ladite donnée (2), lesdites première et seconde régions (20;A ; 21;B) se différenciant par une différence d'épaisseur de l'impression de matière transparente ou translucide.

6. Document selon la revendication précédente, **caractérisé par le fait que** ladite donnée (2) est une donnée imprimée sur ledit support (10), revêtue d'une impression (3, 30, 31) de matière transparente ou translucide, elle-même recouverte d'au moins la répétition de ladite donnée imprimée (2), elle-même revêtue d'une impression de matière transparente ou translucide (3, 30, 31).

7. Document selon l'une des revendications 1 à 4, **caractérisé par le fait que** ladite impression (3, 30, 31) est une impression "partielle", c'est-à-dire qui ne recouvre pas l'ensemble de la surface de ladite donnée, les zones imprimées constituant des motifs (300, 310) présentant une forme et/ou une orientation et/ou une linéature prédéterminée(s).

8. Document selon la revendication précédente, **caractérisé par le fait que** lesdits motifs (300, 310) ont la forme de traits, de points, circulaires ou non, de figures, géométriques ou non, ou de caractères alphanumériques.

9. Document selon l'une des revendications précédentes, **caractérisé par le fait que** ladite donnée (2) est imprimée sur le support (10) au moyen d'au moins une encre qui ne pénètre qu'au plus partiellement dans ledit support (10).

10. Document selon la revendication précédente, **caractérisé par le fait que** ladite encre est une encre photo polymérisable.

11. Document selon l'une des revendications précédentes, **caractérisé par le fait que** ladite impression (3, 30, 31) se superpose exactement avec ladite première région (20 ; A), respectivement ladite deuxième région (21 ; B), ou est décalée et/ou agrandie et/ou rétrécie par rapport à celle-ci.

12. Procédé de fabrication d'un document selon la revendication 1, **caractérisé par le fait qu'**il comprend au moins une étape qui consiste à pourvoir ledit support (10) de ladite donnée (2) et au moins une étape supplémentaire consistant à revêtir ladite donnée (2) d'une impression (3, 30, 31) transparente ou translucide formant élément tactile, notamment à l'aide d'une imprimante à jet d'encre.

13. Procédé selon la revendication 12, **caractérisé par le fait que** l'on fixe sur le support (10) un support additionnel qui porte ladite donnée (2) préalablement imprimée.

14. Procédé selon la revendication 12, **caractérisé par le fait que** l'on imprime directement sur ledit support (10), ladite donnée (2).

15. Procédé selon la revendication 12, selon lequel ladite impression de matière transparente ou translucide (3, 30, 31) est une impression continue qui recouvre l'ensemble de la surface de ladite donnée (2), **caractérisé par le fait que** l'on procède dans un premier temps à l'impression de la donnée (2) sur ledit support (10), dans un deuxième temps à l'impression de matière transparente ou translucide (3, 30, 31), dans un troisième temps à une nouvelle impression de ladite donnée (2) sur la matière transparente ou translucide (3, 30, 31), puis à l'impression, sur cette donnée, de matière transparente ou translucide (3, 30, 31).

16. Procédé selon l'une des revendications 12 ou 15, **caractérisé par le fait que** ladite impression de matière transparente ou translucide (3, 30, 31) est réalisée en plusieurs passes successives, de manière à générer localement des surépaisseurs.

17. Procédé selon la revendication 12, selon lequel ladite impression de matière transparente ou translucide est une impression discontinue, **caractérisé par le fait que** l'on met en oeuvre les étapes suivantes :
- acquisition de ladite donnée (2) ;
- traitement de cette donnée pour la transformer en une image en noir et blanc à x niveaux de gris, x étant un entier au moins égal à 2 et inférieur à 256 ;
- création d'un filtre de tramage avec des motifs (300, 310) présentant une forme et/ou une orientation et/ou une linéature prédéterminée(s).
- association à chaque niveau de gris d'un pourcentage de recouvrement spécifique ;
- impression avec la dite matière transparente ou translucide (3, 30, 31) de la trame résultante de la combinaison dudit filtre de tramage et de chaque pourcentage de recouvrement spécifique.

18. Procédé selon la revendication 17, dans lequel on procède à ladite impression de matière transparente ou translucide (3, 30, 31) d'épaisseurs différenciées, **caractérisé par le fait que** l'on procède à cette impression en plusieurs passes successives, en réduisant à chaque fois la gamme de niveaux de gris à conserver.

19. Procédé selon l'une des revendications 17 ou 18, **caractérisé par le fait que** lesdits motifs (300, 310) ont une forme de caractères alphanumériques spécifiques au titulaire dudit document (1).

## Patentansprüche

1. Sicherheitsdokument (1), wie etwa ein Personalausweis oder ein Reisepass, das auf einem Träger (10) wenigstens ein mit bloßem Auge sichtbares Datum (2) umfasst, wie etwa einen Text oder ein Bild, das durch Folgendes gebildet wird: wenigstens einen ersten Bereich (20; A), der einen ersten Farbton (T1) hat, und wenigstens einen zweiten Bereich (21; B), der einen zweiten Farbton (T2) hat, der sich vom ersten unterscheidet, wobei dieses Datum (2) mit einem Aufdruck (3, 30, 31) aus einem durchsichtigen oder durchscheinenden Material überzogen ist, der ein taktiles Element mit Profilstruktur bildet,
**dadurch gekennzeichnet, dass** der Aufdruck (30) aus dem durchsichtigen oder durchscheinenden Material, der auf dem ersten Bereich (20; A) liegt, eine Dicke und/oder einen prozentualen Abdeckungsgrad und/oder eine Brillanz hat und/oder mit einer grafischen Gestaltung ausgeführt ist, die sich von derjenigen (oder denjenigen) des Aufdrucks (31) aus dem durchsichtigen oder durchscheinenden Material, der auf dem zweiten Bereich (21; B) liegt, unterscheidet (unterscheiden), wobei dieser Unterschied visuell wahrnehmbar ist.

2. Dokument nach Anspruch 1, **dadurch gekennzeichnet, dass** der zweite Bereich (21; B) an den ersten (20; A) angrenzt.

3. Dokument nach Anspruch 1 oder 2, **dadurch gekennzeichnet, dass** die Dicke und/oder der prozentuale Abdeckungsgrad proportional zur "Helligkeit" des Bereichs ist.

4. Dokument nach Anspruch 3, **dadurch gekennzeichnet, dass** die Dicke erhöht oder gering ist, je nachdem, ob der Bereich dunkel bzw. hell ist und/oder dass der prozentuale Abdeckungsgrad erhöht bzw. gering ist, je nachdem, ob der Bereich dunkel bzw. hell ist, oder umgekehrt.

5. Dokument nach einem der vorhergehenden Ansprüche, **dadurch gekennzeichnet, dass** der Aufdruck (3) aus dem durchsichtigen oder durchscheinenden Material ein "vollständiger" Aufdruck ist, was bedeutet, dass er die gesamte Oberfläche des Datums (2) abdeckt, wobei der erste und zweite Bereich (20; A; 21; B) sich durch einen Unterschied in der Dicke des Aufdrucks aus dem durchsichtigen oder durchscheinenden Material unterscheiden.

6. Dokument nach dem vorhergehenden Anspruch, **dadurch gekennzeichnet, dass** das Datum (2) ein Datum ist, das auf den Träger (10) gedruckt ist und das mit einem Aufdruck (3, 30, 31) aus dem durchsichtigen oder durchscheinenden Material überzogen ist, der seinerseits mit wenigstens der Wiederholung des gedruckten Datums (2) bedeckt ist, das seinerseits mit einem Aufdruck (3, 30, 31) aus dem durchsichtigen oder durchscheinenden Material überzogen ist.

7. Dokument nach einem der Ansprüche 1 bis 4, **dadurch gekennzeichnet, dass** der Aufdruck (3, 30, 31) ein "partieller" Aufdruck ist, was bedeutet, dass er nicht die gesamte Oberfläche des Datums abdeckt, wobei die bedruckten Zonen Motive (300, 310) bilden, die eine Form und/oder eine Ausrichtung und/oder ein Druckraster haben, die oder das vorgegeben ist (sind).

8. Dokument nach dem vorhergehenden Anspruch, **dadurch gekennzeichnet, dass** die Motive (300, 310) die Form von Strichen, von Punkten, die kreisförmig sind oder auch nicht, von Figuren, die geometrisch sind oder auch nicht, oder von alphanumerischen Zeichen haben.

9. Dokument nach einem der vorhergehenden Ansprüche, **dadurch gekennzeichnet, dass** das Datum (2) auf den Träger (10) mittels wenigstens einer Tinte aufgedruckt ist, die höchstens teilweise in den Träger (10) eindringt.

10. Dokument nach dem vorhergehenden Anspruch, **dadurch gekennzeichnet, dass** die Tinte eine licht-polymerisierbare Tinte ist.

11. Dokument nach einem der vorhergehenden Ansprüche, **dadurch gekennzeichnet, dass** der Aufdruck (3, 30, 31) exakt den ersten Bereich (20; A) bzw. den zweiten Bereich (21; B) überdeckt oder gegenüber diesem verschoben und/oder vergrößert und/oder geschrumpft ist.

12. Verfahren zur Herstellung eines Dokuments nach Anspruch 1, **dadurch gekennzeichnet, dass** es wenigstens einen Schritt umfasst, der darin besteht, den Träger (10) für das Datum (2) bereitzustellen, sowie wenigstens einen zusätzlichen Schritt, der darin besteht, das Datum (2) mit einem durchsichtigen oder durchscheinenden Aufdruck (3, 30, 31) zu überziehen, der ein taktiles Element bildet, und dies insbesondere mittels eines Tintenstrahldruckers.

13. Verfahren nach Anspruch 12, **dadurch gekennzeichnet, dass** auf dem Träger (10) ein zusätzlicher Träger befestigt wird, der das vorab gedruckte Datum (2) trägt.

14. Verfahren nach Anspruch 12, **dadurch gekennzeichnet, dass** das Datum (2) direkt auf den Träger (10) gedruckt wird.

15. Verfahren nach Anspruch 12, gemäß dem der Aufdruck aus dem durchsichtigen oder durchscheinenden Material (3, 30, 31) ein Endlosdruck ist, der die gesamte Oberfläche des Datums (2) bedeckt, **dadurch gekennzeichnet, dass** Folgendes ausgeführt wird: zuerst der Druck des Datums (2) auf dem Träger (10), anschließend der Druck mit dem durchsichtigen oder durchscheinenden Material (3, 30, 31), danach ein neuer Druck des Datums (2) auf dem durchsichtigen oder durchscheinenden Material (3, 30, 31) und anschließend der Druck, auf diesem Datum, mit dem durchsichtigen oder durchscheinenden Material (3, 30, 31).

16. Verfahren nach einem der Ansprüche 12 oder 15, **dadurch gekennzeichnet, dass** der Druck mit dem durchsichtigen oder durchscheinenden Material (3, 30, 31) mit mehreren aufeinanderfolgenden Durchgängen ausgeführt wird, derart, dass lokal Überdicken erzeugt werden.

17. Verfahren nach Anspruch 12, gemäß dem der Druck mit dem durchsichtigen oder durchscheinenden Material ein diskontinuierlicher Druck ist, **dadurch gekennzeichnet, dass** die folgenden Schritte ausgeführt werden:
- Erfassen des Datums (2);
- Verarbeiten des Datums, um dieses in eine Schwarz-Weiß-Bild mit x Grauwerten umzuwandeln, wobei x eine ganze Zahl größer gleich 2 und kleiner als 256 ist;
- Erzeugen eines Rasterungsfilters mit Motiven (300, 310), die eine Form und/oder eine Ausrichtung und/oder ein Druckraster haben, die oder das vorgegeben ist (sind);
- Zuordnen zu jedem Grauwertniveau eines bestimmten prozentualen Abdeckungsgrads;
- Drucken mit dem durchsichtigen oder durchscheinenden Material (3, 30, 31) mit der resultierenden Rasterung aus der Kombination des Rasterungsfilters und jedem bestimmten prozentualen Abdeckungsgrad.

18. Verfahren nach Anspruch 17, bei dem der Aufdruck aus dem durchsichtigen oder durchscheinenden Material (3, 30, 31) mit unterschiedlichen Dicken ausgeführt wird, **dadurch gekennzeichnet, dass** dieser Druck in mehreren aufeinanderfolgenden Durchgängen ausgeführt wird, wobei jedes Mal die Palette der zu behaltenden Grauwerte verringert wird.

19. Verfahren nach einem der Ansprüche 17 oder 18, **dadurch gekennzeichnet, dass** die Motive (100, 310) die Form von alphanumerischen Zeichen haben, die spezifisch für den Inhaber des Dokuments (1) sind.

## Claims

1. A security document (1), such as an identity card or a passport, which includes, on a medium (10), at least one datum (2) visible to the naked eye, such as a text or an image, consisting of at least one first region (20; A) having a first color (T₁), and at least one second region (21; B) having a second color (T₂) different from the first, this datum (2) being coated with an imprint (3, 30, 31) of a transparent or translucent material forming a raised/recessed tactile element,
**characterized by** the fact that said imprint (30) of transparent or translucent material superposed on said first region (20; A) has a thickness and/or a covering percentage and/or a brightness and/or is made according to different graphics from that (or those) of the imprint (31) of transparent or translucent material superposed on said second region (21; B), this difference being visually perceptible.

2. The document according to claim 1, **characterized by** the fact that said second region (21; B) is contiguous to the first (20; A).

3. The document according to claim 1 or 2, **characterized by** the fact that said one thickness and/or said covering percentage is proportional to the "luminance" of said region.

4. The document according to claim 3, **characterized by** the fact that said thickness is large or small, depending on whether the region is dark or brilliant respectively and/or whether the covering percentage is large or small, depending on whether the region is dark or brilliant respectively, or vice versa.

5. The document according to one of the preceding claims, **characterized by** the fact that said imprint (3) of transparent or translucent material is a "complete" imprint, i.e. which covers the whole of the surface area of said datum (2), said first and second regions (20; A; 21; B) being differentiated by a thickness difference of the imprint of transparent or translucent material.

6. The document according to the preceding claim, **characterized by** the fact that said datum (2) is a datum printed on said medium (10), coated with an imprint (3, 30, 31) of transparent or translucent material, itself covered with at least the repetition of said printed datum (2), itself coated with an imprint (3, 30, 31) of transparent material or translucent.

7. The document according to one of claims 1 to 4, **characterized by** the fact that said imprint (3, 30, 31) is a "partial" imprint, i.e. which does not cover the whole of the surface area of said datum, the printed areas forming patterns (300, 310) having predetermined shape and/or orientation and/or lineation.

8. The document according to the preceding claim, **characterized by** the fact that said patterns (300, 310) have the shape of lines, points, either circular or not, of figures, either geometrical or not, or of alphanumerical characters.

9. The document according to one of the preceding claims, **characterized by** the fact that said datum (2) is printed on the medium (10) by means of at least one ink which only penetrates at most partially into said medium (10).

10. The document according to the preceding claim, **characterized by** the fact that said ink is a photo-polymerizable ink.

11. The document according to one of the preceding claims, **characterized by** the fact that said imprint (3, 30, 31) is exactly superposed with said first region (20; A), respectively said second region (21; B) or is shifted and/or enlarged and/or shrunk relatively to the latter.

12. A method for manufacturing a document according to claim 1, **characterized by** the fact that it comprises at least one step which consists of providing said medium (10) with said datum (2) and at least one additional step consisting of coating said datum (2) with a transparent or translucent imprint (3, 30, 31) forming a tactile element, notably by means of an ink jet printer.

13. The method according to claim 12, **characterized by** the fact that an additional medium is attached on the medium (10), which bears said datum (2) printed beforehand.

14. The method according to claim 12, **characterized by** the fact that said datum (2) is directly printed on said medium (10).

15. The method according to claim 12, according to which said imprint of transparent or translucent material (3, 30, 31) is a continuous imprint which covers the whole of the surface area of said datum (2), **characterized by** the fact that in a first phase, it is proceeded with printing the datum (2) on said medium (10), in a second phase with printing of the transparent or translucent material (3, 30, 31), in a third phase with new printing of said datum (2) on the transparent or translucent material (3, 30, 31) and then with printing on this datum, transparent or translucent material (3, 30, 31).

16. The method according to one of claims 12 or 15, **characterized by** the fact that said imprint of transparent or translucent material (3, 30, 31) is carried out in several successive passes, so as to locally generate overthicknesses.

17. The method according to claim 12, according to which said imprint of transparent or translucent material is a discontinuous imprint, **characterized in that** the following steps are applied:
- acquiring said datum (2);
- processing this datum so as to transform it into a black and white image with x grey levels, x being an integer at least equal to 2 and less than 256;
- generating a screening filter with patterns (300, 310) having a predetermined shape and/or orientation and/or lineation;
- associating with each grade level a specific covering percentage;
- printing with said transparent or translucent material (3, 30, 31) the screen resulting from the combination of said screening filter and of each specific covering percentage.

18. The method according to claim 17, wherein it is proceeded with said printing of transparent or translucent material (3, 30, 31) with differentiated thicknesses, **characterized by** the fact that it is proceeded with this printing in several successive passes, by reducing every time the range of grey levels to be retained.

19. The method according to one of claims 17 or 18, **characterized by** the fact that said patterns (300, 310) have a shape of alphanumerical characters specific to the owner of said document (1).
